# FASCICULE DE BREVET EUROPEEN

(11) **EP 2 185 873 B1**
(45) Date de publication et mention de la délivrance du brevet: **26.12.2018**
(21) Numéro de dépôt: 08827838.7
(22) Date de dépôt: 28.07.2008
(51) Int. Cl.: F25B 9/00, F25J 1/00, F25B 9/10, F25B 9/06

(54) **PROCÉDÉ DE RÉFRIGÉRATION CRYOGÉNIQUE D'UN FLUIDE, PAR EXEMPLE D'HÉLIUM, DESTINÉ À ALIMENTER UN CONSOMMATEUR DE FLUIDE, AINSI QU'À UNE INSTALLATION CORRESPONDANTE**
VERFAHREN ZUR KRYOGENISCHEN KÜHLUNG EINER FLÜSSIGKEIT, Z. B. HELIUM, UND ZUR BEREITSTELLUNG EINES FLÜSSIGKEITSBEHÄLTERS SOWIE ENTSPRECHENDE VORRICHTUNG
METHOD FOR CRYOGENIC COOLING A FLUID SUCH AS HELIUM FOR SUPPLYING A FLUID CONSUMER AND CORRESPONDING EQUIPMENT

(30) Priorité: 03.08.2007 FR 0756926
(43) Date de publication de la demande: 19.05.2010
(73) Titulaire: L'Air Liquide Société Anonyme pour l'Etude et l'Exploitation des Procédés Georges Claude, 75007 Paris (FR)
(72) Inventeur: BRIEND, Pierre, F-38170 Seyssinet (FR)
(74) Mandataire: De Cuenca, Emmanuel Jaime
(86) Numéro de dépôt international: PCT/FR2008/051415
(87) Numéro de publication internationale: WO 2009/024705

(56) Documents cités:
- WO-A-2007/005091
- FR-A- 1 540 391
- GB-A- 2 069 119
- JP-A- 8 285 395
- JP-A- 9 170 834
- JP-A- 61 005 586
- JP-A- 63 131 960

## Description

L'invention se rapporte à un procédé de réfrigération cryogénique d'un fluide, par exemple d'hélium, destiné à alimenter un consommateur de fluide, ainsi qu'à une installation correspondante.

Dans un procédé classique, le fluide circule de manière cyclique successivement au travers d'un étage de compression, d'un étage de pré-refroidissement et/ou de refroidissement du fluide, et d'une interface permettant d'alimenter en fluide le consommateur et de recueillir du fluide issu du consommateur.

Ce type de procédé est particulièrement adapté lorsque le consommateur a besoin d'une charge thermique sensiblement constante, c'est-à-dire lorsque la puissance thermique à fournir par le procédé de réfrigération est quasiment constante dans le temps.

Un tel procédé reste toutefois inadapté en cas de charge thermique variable dans le temps.

Un réacteur utilisé dans le domaine de la fusion contrôlée comprend des éléments supraconducteurs refroidis à l'aide d'hélium liquide. Dans le cas de ce type de réacteur, une charge thermique puisée, variant de manière sensiblement sinusoïdale dans le temps, est nécessaire afin de ne pas endommager les éléments supraconducteurs précités.

Il apparaît donc que, dans cette application notamment, le procédé classique précité ne peut être utilisé sans un surdimensionnement important des différents composants de l'installation permettant de le mettre en oeuvre.

Le document FR 1540391 décrit un procédé de maintien à très basse température d'appareils électriques utilisant un fluide soumis à un étage de compression, un étage de détente et de refroidissement afin d'être liquéfié en partie dans un réservoir destiné à maintenir un équilibre de phase du fluide à une température cible.

Le réservoir alimente les appareils électriques en vue de leur refroidissement. Ce système est inadapté aux applications subissant des variations de charge thermiques nécessitée par le consommateur puisque les débits de fluides subissent des variations importantes (vers l'étage de compression et l'étage de détente et de refroidissement).

L'invention vise à remédier à cet inconvénient en proposant un procédé de réfrigération d'un fluide permettant de s'adapter à des charges thermiques variables dans le temps.

A cet effet, l'invention concerne un procédé de réfrigération selon la revendication 1.

De cette manière, il est possible d'ajuster la quantité de fluide froid fourni à l'interface, et par conséquent la charge thermique disponible pour le consommateur.

En outre, l'accumulateur permet de stocker du fluide froid lorsque la charge thermique à fournir est faible, c'est-à-dire de stocker au sein des moyens d'accumulation une charge thermique déterminée et de délivrer, par échange de chaleur, au moins une partie de cette charge stockée au fluide destiné à l'interface.

Un tel procédé permet donc d'utiliser une installation pour sa mise en oeuvre qui soit simplement dimensionnée en fonction de la puissance moyenne à délivrer, le procédé permettant de s'adapter aux pics de charge thermique à fournir au consommateur.

Selon une caractéristique de l'invention, la quantité de fluide renvoyé vers l'étage de pré-refroidissement et/ou de refroidissement est ajustée par au moins une vanne de dérivation commandée, par exemple par l'intermédiaire d'un capteur de pression.

La quantité de fluide froid fourni à l'interface est donc ajustée de manière dynamique par la vanne de dérivation en fonction des besoins de l'utilisateur.

Les documents JP9170834 A et JP61005586 A décrivent des procédés et des installations de réfrigération cryogénique ne s'adaptant pas de façon suffisamment satisfaisante à des charges thermiques variables. Avantageusement, le fluide issu de l'étage de pré-refroidissement et/ou de refroidissement circule au travers d'une turbine de détente.

Selon une possibilité de l'invention, la première partie du fluide issu de l'étage de pré-refroidissement et/ou de refroidissement échange de l'énergie calorifique avec le fluide délivré par l'accumulateur.

Préférentiellement, le fluide issu de l'étage de pré-refroidissement et/ou de refroidissement échange l'énergie calorifique avec le fluide issu de l'interface et/ou avec la deuxième partie de fluide issu de l'étage de pré-refroidissement et/ou de refroidissement.

Avantageusement, la deuxième et/ou la troisième partie du fluide issu de l'étage de pré-refroidissement et/ou de refroidissement échange de l'énergie calorifique avec le fluide issu de l'interface.

Selon une possibilité de l'invention, la deuxième partie de fluide issue de l'étage de pré-refroidissement et/ou de refroidissement est détendue par l'intermédiaire d'une vanne de détente.

Préférentiellement, la première partie du fluide issu de l'étage de pré-refroidissement et/ou de refroidissement échange de l'énergie calorifique avec une première fraction du fluide issu de la vanne de détente.

Selon une caractéristique de l'invention, une deuxième fraction du fluide issu de la vanne de détente est destinée à alimenter l'accumulateur.

Avantageusement, le fluide délivré par l'accumulateur est renvoyé à l'étage de pré-refroidissement et/ou de refroidissement.

L'invention concerne en outre une installation de réfrigération d'un fluide, par exemple d'hélium, pour la mise en oeuvre du procédé selon l'invention, comportant une interface équipée d'organes d'entrée et de sortie de fluide destinés respectivement à alimenter un consommateur en fluide et à recueillir du fluide issu du consommateur, un étage de compression du fluide issu de l'interface, au moins un étage de pré-refroidissement et/ou de refroidissement du fluide issu de l'interface et/ou du fluide issu de l'étage de compression, caractérisée en ce qu'elle comporte un étage d'amortissement comportant une canalisation d'alimentation reliant l'étage de pré-refroidissement et/ou de refroidissement aux organes d'entrée de fluide de l'interface, une canalisation de refoulement reliant les organes de sortie de fluide de l'interface à l'étage de pré-refroidissement et/ou de refroidissement, et une première canalisation de dérivation reliant en amont de l'interface la canalisation d'alimentation à la canalisation de refoulement par l'intermédiaire d'au - moins une vanne de dérivation, l'étage d'amortissement comportant en outre une deuxième canalisation de dérivation, reliant en amont de l'interface la canalisation d'alimentation à la canalisation de refoulement, et équipée d'accumulateur, un premier échangeur thermique étant disposé de manière à échanger de l'énergie calorifique entre le fluide issu de l'accumulateur et le fluide circulant dans la canalisation d'alimentation.

Selon une caractéristique de l'invention, la canalisation d'alimentation est équipée d'une turbine de détente, disposée en amont de la première canalisation de dérivation.

Avantageusement, la canalisation d'alimentation est équipée d'un deuxième échangeur thermique disposé en amont de la turbine de détente, de manière à échanger de l'énergie calorifique entre la canalisation de refoulement et la canalisation d'alimentation.

Selon une possibilité de l'invention, la canalisation d'alimentation est équipée d'un troisième échangeur thermique disposé en aval de la turbine de détente, de manière à échanger de l'énergie calorifique entre la canalisation de refoulement et la canalisation d'alimentation.

Préférentiellement, la première canalisation de dérivation relie la canalisation d'alimentation, en un point situé entre la turbine de détente et le troisième échangeur thermique, à la canalisation de refoulement, en un point situé entre le troisième échangeur thermique et le deuxième échangeur thermique.

Selon une variante de réalisation de l'invention, la première canalisation de dérivation relie la canalisation d'alimentation, en un point situé entre la turbine de détente et le troisième échangeur thermique, à la canalisation de refoulement, en un point situé entre le deuxième échangeur thermique et l'étage de pré-refroidissement et/ou de refroidissement, la première canalisation de dérivation traversant le deuxième échangeur thermique, la vanne de dérivation étant disposée en aval du deuxième échangeur thermique.

Selon une autre variante de réalisation de l'invention, la première canalisation de dérivation relie la canalisation d'alimentation, en un point situé en aval du troisième échangeur thermique, à la canalisation de refoulement, en un point situé entre le deuxième échangeur thermique et l'étage de pré-refroidissement et/ou de refroidissement, la première canalisation de dérivation traversant successivement le troisième échangeur thermique et le deuxième échangeur thermique et étant équipée d'une première vanne de dérivation située en amont du troisième échangeur thermique et d'une seconde vanne de dérivation située en aval du deuxième échangeur thermique.

Selon une possibilité de l'invention, la seconde canalisation de dérivation est équipée d'une vanne de détente disposée entre le troisième échangeur et l'accumulateur.

Préférentiellement, l'étage d'amortissement comporte une troisième canalisation de dérivation conçue pour dévier une partie du fluide issu de la vanne de détente, la troisième canalisation traversant le premier échangeur thermique et étant reliée à la canalisation de refoulement.

Selon une caractéristique de l'invention, l'accumulateur à l'intérieur duquel est disposé le premier échangeur thermique de manière à échanger de l'énergie calorifique entre le fluide traversant le premier échangeur et le fluide contenu dans l'accumulateur.

Avantageusement, l'interface comporte une enceinte équipée des moyens d'entrée et de sortie de fluide, la canalisation d'alimentation étant équipée d'une vanne commandée disposée en amont des organes d'entrée de fluide, la vanne étant commandée, par exemple par l'intermédiaire d'un capteur de niveau de fluide à l'intérieur de l'enceinte.

De toute façon, l'invention sera bien comprise à l'aide de la description qui suit en référence au dessin schématique annexé représentant, à titre d'exemple, trois formes de réalisation de ce procédé et cette installation de réfrigération d'un fluide.

Les première, seconde et troisième partie de fluide issu de l'étage de pré-refroidissement et/ou de refroidissement sont obtenues par des dérivations sélectives d'au moins une partie de l'ensemble de fluide issu de l'étage de pré-refroidissement et/ou de refroidissement.

La seconde partie du fluide issu de l'étage de pré-refroidissement et/ou de refroidissement est obtenue par une dérivation (bypass) sélective d'une partie de fluide issu de l'étage de pré-refroidissement et/ou de refroidissement destiné à alimenter sélectivement l'interface (première partie du fluide) et/ou l'accumulateur (troisième partie du fluide) (c'est-à-dire que la seconde partie de fluide est retranchée à l'ensemble du fluide issu de l'étage de compression).

La troisième partie du fluide issu de l'étage de pré-refroidissement et/ou de refroidissement est obtenue par une dérivation (bypass) sélective d'une partie du fluide issu de l'étage de pré-refroidissement et/ou de refroidissement destiné à alimenter sélectivement directement l'interface (1) (c'est-à-dire que la troisième partie du fluide est retranchée à la première partie de fluide).

L'accumulateur comprend par exemple un réservoir cryogénique isolé sous vide, par exemple logé dans l'étage de pré-refroidissement et/ou de refroidissement.
Figure 1 est une vue schématique d'ensemble de l'installation ;
Figure 2 est une vue schématique de l'étage d'amortissement de l'installation ;
Figures 3 et 4 sont des vues correspondant à la figure 1, de deux variantes de réalisation.

Une installation de réfrigération d'hélium selon l'invention est décrite en figure 1.

Comme cela est représentée plus particulièrement en figure 2, cette installation comporte une interface 1 se présentant sous la forme d'une boite froide ou d'une enceinte équipée d'une entrée et d'une sortie de fluide 2, 3 destinées respectivement à alimenter un consommateur en fluide et à recueillir du fluide issu du consommateur.

La boîte froide 1 permet d'échanger une charge thermique avec un fluide destiné à un consommateur constitué par exemple par un circuit de refroidissement d'éléments supraconducteurs d'un réacteur à fusion contrôlée.

L'installation comporte un étage de compression 4 du fluide issu de l'interface 1, un étage de pré-refroidissement 5 et un étage de refroidissement 6 du fluide.

Ces étages sont connus de l'art antérieur et seront, par conséquent, décrit sommairement ci-après.

L'étage de compression 4 permet de comprimer l'hélium provenant de l'étage inférieur, à savoir de l'étage de pré-refroidissement 5 et d'amener l'hélium à une température ambiante.

L'hélium à haute pression, c'est-à-dire à une pression comprise entre 15 et 20 bars est amené à l'étage de pré-refroidissement 5 où il est refroidi, dans des échangeurs à plaques aluminium brasé 7, 8, par l'hélium froid en provenance de l'étage inférieur, c'est-à-dire de l'étage de refroidissement 6.

Le pré-refroidissement est complété par un échange de chaleur avec de l'azote liquide.

Le refroidissement de l'hélium se poursuit dans l'étage de refroidissement 6, par l'intermédiaire d'une pluralité d'échangeurs du type précité et par des turbines cryogéniques de détente 9 disposées en parallèles. Pour chaque turbine de détente 9, une partie du débit d'hélium haute pression est prélevée et détendue à la moyenne pression du cycle. Selon une possibilité de l'invention, le nombre de turbines de détente 9 varie entre 2 ou 4 pour un réfrigérateur de forte puissance. L'étage de pré-refroidissement amène l'hélium à l'étage inférieur, c'est-à-dire à un étage d'amortissement 10, à une température d'environ 20 Kelvins.

L'étage d'amortissement 10 va maintenant être décrit plus en détail, en référence aux figures 2 à 4.

Cet étage 10 comporte une canalisation d'alimentation 11 dans laquelle le fluide froid circule depuis l'étage de refroidissement 6 jusqu'à l'interface 1, ainsi qu'une canalisation de refoulement 12 permettant d'amener le fluide chaud issu de l'interface 1 jusqu'à l'étage de refroidissement 6.

L'hélium circulant dans la canalisation d'alimentation 11 traverse successivement, dans le sens de l'écoulement, un deuxième échangeur thermique 13, une vanne de contrôle 14, une turbine de détente 15, un troisième échangeur thermique 16, un premier échangeur thermique 17 et une vanne 18 commandée, par exemple par l'intermédiaire d'un capteur 19 du niveau d'hélium au sein de l'enceinte 1.

L'hélium circulant dans la canalisation de refoulement 12 traverse successivement, dans le sens de l'écoulement, le troisième échangeur thermique 16 et le deuxième échangeur thermique 13, puis est renvoyé vers l'étage de refroidissement 6.

L'étage d'amortissement 10 comporte de plus une première canalisation de dérivation 21 permettant de diriger le fluide issu de la turbine de détente 15 vers la canalisation de refoulement 12, entre le deuxième et le troisième échangeurs thermiques 13, 16. La première canalisation de dérivation 21 est équipée d'une vanne de dérivation 22 commandée, par exemple par l'intermédiaire d'un capteur de pression 23. La mesure de pression est réalisée par ce capteur 23 en un point situé dans la canalisation d'alimentation 11, en aval de la turbine de détente 15 et en amont du troisième échangeur thermique 16.

Une seconde canalisation de dérivation 24 permet de dévier une partie du fluide issu du troisième échangeur thermique 16. L'hélium circulant dans la seconde canalisation traverse une vanne de détente 25, une partie du flux d'hélium issu de cette vanne 25 étant alors dirigée dans un accumulateur 26, une autre partie traversant le premier échangeur thermique 17 et étant ensuite ramenée dans la canalisation de refoulement 12, en un point situé entre la vanne 20 et le troisième échangeur thermique 16.

Le fluide stocké dans l'accumulateur 26 est également dirigé vers le premier échangeur thermique 17 puis dirigé vers la canalisation de refoulement 12, en un point situé entre la vanne 20 et le troisième échangeur thermique 16.

L'accumulateur 26 est susceptible de contenir de l'hélium à la fois sous forme liquide mais également sous forme gazeuse. Une canalisation d'échappement 27 permet d'évacuer les gaz vers la canalisation de refoulement 12, en un point de celle-ci située en amont du troisième échangeur thermique 16.

Les échangeurs thermiques 13, 16, 17 permettent de refroidir ou de chauffer les fluides les traversant, les fluides chauds et les fluides froids étant agencés de manière à circuler à contre-courant les uns par rapport aux autre dans chacun des échangeurs. C'est ainsi que l'hélium circulant dans la canalisation d'alimentation 11 est refroidi successivement lorsqu'il traverse le deuxième, le troisième et le premier échangeurs 13,16,17. De la même manière, la température de l'hélium circulant dans la canalisation de refoulement 12 augmente lorsqu'il traverse le deuxième et le troisième échangeurs 13,16, et celle de l'hélium issu de la seconde canalisation de dérivation 24 ou de l'accumulateur 26 augmente lorsqu'il traverse le premier échangeur 17.

Le fonctionnement de l'étage d'amortissement 10 est le suivant.

Lorsque la charge thermique absorbée par le consommateur est faible, la vanne de dérivation commandée 22 est majoritairement ouverte de sorte qu'une grande partie du fluide issu de la turbine de détente 15 est renvoyée vers l'étage de refroidissement 6.

Une faible partie du flux d'hélium froid est amenée vers l'interface 1 par la canalisation d'alimentation 11. Une certaine quantité d'hélium provenant de la partie du flux précitée est stockée dans l'accumulateur 26, le reste étant dirigé vers la canalisation de refoulement 12.

Lorsque la charge thermique absorbée par le consommateur est importante, la vanne de dérivation 22 est majoritairement fermée de sorte que la majorité du fluide est dirigée en direction de l'interface 1. Ceci a pour effet d'augmenter la charge thermique disponible pour le consommateur au niveau de l'interface 1. En outre, le fluide froid stocké par l'accumulateur 26 est délivré et traverse le premier échangeur thermique 17, de manière à refroidir le fluide de la canalisation d'alimentation11 dirigé vers l'interface 1, augmentant d'autant la charge thermique fournie au consommateur.

Une variante de réalisation de l'invention est représentée en figure 3, seules les positions de la première canalisation de dérivation 21 et de la vanne de dérivation 22 ayant été modifiées. Dans cette variante, la première canalisation de dérivation 21 relie la canalisation d'alimentation 11, en un point situé entre la turbine de détente 15 et le troisième échangeur thermique 16, à la canalisation de refoulement 12, en un point situé entre le deuxième échangeur thermique 13 et l'étage de refroidissement 6, la première canalisation de dérivation 21 traversant le deuxième échangeur thermique 13, la vanne de dérivation 22 étant disposée en aval du deuxième échangeur thermique 13.

Cette forme de réalisation permet d'éviter une réduction de l'efficacité du deuxième échangeur thermique 13. En effet, l'efficacité d'un échangeur thermique risque d'être réduite lors du passage d'un fluide présentant une phase liquide et une phase gazeuse. Or, la vanne de dérivation 22 engendrant une détente et, par conséquent, un refroidissement du fluide qui la traverse, le fluide disposé en arrière de la vanne de dérivation 22 peut être sous forme diphasique, en fonction des conditions de fonctionnement. La vanne 22 ainsi disposée en aval de l'échangeur thermique 13 permet de ne pas modifier l'état du fluide avant de traverser cet échangeur.

Une autre variante de réalisation est représentée en figure 4. Dans ce cas, la première canalisation de dérivation 21 relie la canalisation d'alimentation 11, en un point situé en aval du troisième échangeur thermique 16, à la canalisation de refoulement 12, en un point situé entre le deuxième échangeur thermique 13 et l'étage de refroidissement 6, la première canalisation de dérivation 21 traversant successivement le troisième échangeur thermique 16 et le deuxième échangeur thermique 13 et étant équipée d'une première vanne de dérivation 28 située en amont du troisième échangeur 16 et d'une seconde vanne de dérivation 29 située en aval du deuxième échangeur thermique 13.

Le deuxième et le troisième échangeurs 13, 16 sont généralement regroupés en un seul et même bloc d'échange de chaleur. Une telle disposition des vannes de dérivation permet de pourvoir raccorder ces vannes 28, 29 à l'extérieur du bloc d'échange de chaleur, ce qui est d'installation plus commode, tout en assurant que le fluide traversant chacun des échangeurs 13, 16 n'est pas diphasique.

Comme il va de soi l'invention ne se limite pas aux seules formes de ce procédé de réfrigération de fluide ou de cette installation, décrites ci-dessus à titre d'exemples, mais elle embrasse au contraire toutes les variantes. C'est ainsi notamment que la vanne de dérivation pourrait être commandée par un capteur de température ou par tout moyens permettant de mesurer un paramètre représentatif des besoins du consommateur.

## Revendications

1. Procédé de réfrigération cryogénique d'un fluide, par exemple d'hélium, destiné à alimenter un consommateur de fluide, le fluide circulant de manière cyclique successivement au travers d'un étage de compression (4), d'un étage de pré-refroidissement et/ou de refroidissement (5, 6) du fluide, et d'une interface (1) permettant d'alimenter en fluide le consommateur et de recueillir du fluide issu du consommateur, une première partie du fluide Issu de l'étage de pré-refroidissement et/ou de refroidissement étant dirigée vers l'interface (1), **caractérisé en ce qu'**une deuxième partie du fluide issu de l'étage de pré-refroidissement et/ou de refroidissement est renvoyée sélectivement vers l'étage de pré-refroidissement et/ou de refroidissement (5, 6) en amont de l'interface (1) selon que la charge thermique nécessitée par le consommateur est faible ou élevée, une troisième partie du fluide issu de l'étage de pré-refroidissement et/ou de refroidissement en amont de l'interface (1) étant sélectivement refroidie et dirigée vers un accumulateur (26) conçu pour sélectivement stocker ce fluide ou pour délivrer, selon que la charge thermique nécessitée par le consommateur est faible ou élevée, une quantité de fluide déjà stockée afin de refroidir la première partie de fluide dirigée vers l'interface (1), la première partie du fluide alimentant directement l'interface sans transiter par l'accumulateur (26), la seconde partie du fluide issu de l'étage de pré-refroidissement et/ ou de refroidissement étant obtenue par une dérivation sélective d'une partie de fluide issu de l'étage de pré-refroidissement et/ou de refroidissement destiné à alimenter sélectivement l'interface et/ou l'accumulateur, c'est-à-dire que la seconde partie de fluide est retranchée à l'ensemble du fluide issu de l'étage de compression, la troisième partie du fluide issu de l'étage de pré-refroidissement et/ou de refroidissement étant obtenue par une dérivation sélective d'une partie du fluide issu de l'étage de pré-refroidissement et/ou de refroidissement destiné à alimenter sélectivement directement l'interface (1), c'est-à-dire que la troisième partie du fluide est retranchée à la première partie de fluide. (1), la première partie du fluide alimentant directement l'interface sans transiter

2. Procédé selon la revendication 1, **caractérisé en ce que** la quantité de fluide renvoyé vers l'étage de pré-refroidissement et/ou de refroidissement (5, 6) est ajustée par au moins une vanne de dérivation (22) commandée, par exemple par l'intermédiaire d'un capteur de pression (23).

3. Procédé selon l'une des revendications 1 ou 2, **caractérisé en ce que** le fluide issu de l'étage de pré-refroidissement et/ou de refroidissement (5, 6) circule au travers d'une turbine de détente (15).

4. Procédé selon l'une des revendications 1 à 3, **caractérisé en ce que** la première partie du fluide issu de l'étage de pré-refroidissement et/ou de refroidissement (5, 6) échange de l'énergie calorifique avec le fluide délivré par l'accumulateur (26).

5. Procédé selon l'une des revendications 1 à 4, **caractérisé en ce que** la deuxième et/ou la troisième partie du fluide issu de l'étage de pré-refroidissement et/ou de refroidissement (5, 6) échange de l'énergie calorifique avec le fluide issu de l'interface (1).

6. Procédé selon l'une des revendications 4 ou 5, **caractérisé en ce que** l'accumulateur (26) est alimenté sélectivement en fluide détendu par une vanne de détente (25) prélevant une fraction de la première partie de fluide, ladite vanne (25) étant située en aval de la ligne de renvoi sélectif de la deuxième partie de fluide.

7. Procédé selon la revendication 1 à 6, **caractérisé en ce que** le fluide délivré par l'accumulateur (26) peut être renvoyé sélectivement à l'étage de pré-refroidissement et/ou de refroidissement (5, 6).

8. Procédé selon l'une quelconque des revendications 1 à 7, **caractérisé en ce que** la charge thermique nécessitée par le consommateur diminue ou est relativement faible, la première partie du fluide dirigée vers l'interface est diminuée au profit d'une part de la deuxième partie de fluide renvoyée vers l'étage de pré-refroidissement et/ou refroidissement et, d'autre part, de la troisième partie de fluide dirigée vers l'accumulateur, lorsque la charge thermique nécessitée par le consommateur augmente ou est relativement élevée, les deuxième et troisième parties de fluide renvoyées respectivement vers l'étage de pré-refroidissement et/ou refroidissement et vers l'accumulateur, sont diminuées au profit de la première partie de fluide dirigée vers l'interface, et **en ce que** la première partie de fluide est augmentée sélectivement par du fluide délivré via l'accumulateur (26).

9. Procédé selon l'une quelconque des revendications 1 à 8, **caractérisé en ce que** le débit de fluide circulant de manière cyclique est maintenu sensiblement constant dans le circuit et notamment dans l'étage de compression.

10. Installation de réfrigération cryogénique d'un fluide, par exemple d'hélium, pour la mise en oeuvre du procédé selon l'une des revendications 1 à 9, comportant une interface (1) équipée d'organes d'entrée et de sortie (2, 3) de fluide destinés respectivement à alimenter un consommateur en fluide et à recueillir du fluide issu du consommateur, un étage de compression (4) du fluide issu de l'interface (1), au moins un étage de pré-refroidissement et/ou de refroidissement (5, 6) du fluide issu de l'interface (1) et/ou du fluide issu de l'étage de compression (4), l'installation comportant un étage d'amortissement (10) comportant une canalisation d'alimentation (11) reliant l'étage de pré-refroidissement et/ou de refroidissement (5, 6) aux organes d'entrée (2) de fluide de l'interface (1), une canalisation de refoulement (12) reliant les organes de sortie (3) de fluide de l'interface (1) à l'étage de pré-refroidissement et/ou de refroidissement (5, 6), et une première canalisation de dérivation (21) reliant la canalisation d'alimentation (11) à la canalisation de refoulement (12) par l'intermédiaire d'au moins une vanne de dérivation (22), l'étage d'amortissement (10) comportant une canalisation d'alimentation (11) reliant l'étage de pré-refroidissement et/ou de refroidissement (5, 6) aux organes d'entrée (2) de fluide de l'interface (1), une canalisation de refoulement (12) reliant les organes de sortie (3) de fluide de l'interface (1) à l'étage de pré-refroidissement et/ou de refroidissement (5, 6), et une première canalisation de dérivation (21) reliant en amont de l'interface (1) la canalisation d'alimentation (11) à la canalisation de refoulement (12) par l'intermédiaire d'au moins une vanne de dérivation (22), l'étage d'amortissement (10) comporte en outre une deuxième canalisation de dérivation (24), reliant en amont de l'interface (1) la canalisation d'alimentation (11) à la canalisation de refoulement (12), et équipée d'un accumulateur (26), un premier échangeur thermique (17) étant disposé de manière à échanger de l'énergie calorifique entre le fluide issu de l'accumulateur (26) et le fluide circulant dans la canalisation d'alimentation (11).

11. Installation selon la revendication 10, **caractérisée en ce que** la première canalisation de dérivation (21) relie la canalisation d'alimentation (11), en un point situé entre une turbine de détente (15) et un troisième échangeur thermique (16), à la canalisation de refoulement (12), en un point situé entre un deuxième échangeur thermique (13) et l'étage de pré-refroidissement et/ou de refroidissement (5, 6), la première canalisation de dérivation (21) traversant un deuxième échangeur thermique (13), une vanne de dérivation (22) étant disposée en aval du deuxième échangeur thermique (13).

12. Installation selon la revendication 11, **caractérisée en ce que** la seconde canalisation de dérivation (24) est équipée d'une vanne de détente (25) disposée entre le troisième échangeur thermique (16) et l'accumulateur (26).

13. Installation selon la revendication 12, **caractérisée en ce que** l'étage d'amortissement (10) comporte une troisième canalisation de dérivation conçue pour dévier une partie du fluide issu de la vanne de détente (25), la troisième canalisation traversant le premier échangeur thermique (17) et étant reliée à la canalisation de refoulement (12).

14. Installation selon l'une des revendications 10 à 13, **caractérisée en ce que** l'interface comporte une enceinte (1) équipée des organes d'entrée et de sortie de fluide (2, 3), la canalisation d'alimentation (11) étant équipée d'une vanne commandée (18) disposée en amont des organes d'entrée de fluide (2), la vanne (18) étant commandée, par exemple par l'intermédiaire d'un capteur de niveau (19) de fluide à l'intérieur de l'enceinte (1).

## Patentansprüche

1. Verfahren zur kryogenen Kühlung eines Fluids, zum Beispiel von Helium, zur Versorgung eines Fluidverbrauchers bestimmt, wobei das Fluid zyklisch nacheinander durch eine Verdichtungsstufe (4), eine Vorkühl- und/oder Kühlstufe (5, 6) des Fluids und eine Schnittstelle (1) zirkuliert, die es ermöglicht, den Verbraucher mit Fluid zu versorgen und vom Verbraucher stammendes Fluid zu sammeln, wobei ein erster Teil des aus der Vorkühl- und/oder Kühlstufe stammenden Fluids zur Schnittstelle (1) geleitet wird, **dadurch gekennzeichnet, dass** ein zweiter Teil des aus der Vorkühl- und/oder Kühlstufe stammenden Fluids selektiv zur Vorkühl- und/oder Kühlstufe (5, 6) stromaufwärts der Schnittstelle (1) zurückgeschickt wird, je nachdem, ob die vom Verbraucher geforderte Wärmebelastung niedrig oder hoch ist, ein dritter Teil des aus der Vorkühl- und/oder Kühlstufe stammenden Fluids stromaufwärts der Schnittstelle (1) selektiv gekühlt und zu einem Akkumulator (26) geleitet wird, der dazu ausgelegt ist, dieses Fluid selektiv zu speichern oder, je nachdem, ob die vom Verbraucher geforderte Wärmebelastung niedrig oder hoch ist, eine bereits gespeicherte Fluidmenge zum Kühlen des ersten Teils des Fluids, das zur Schnittstelle (1) geleitet wird, zu liefern, wobei der erste Teil des Fluids die Schnittstelle direkt versorgt, ohne den Akkumulator (26) zu passieren, der zweite Teil des aus der Vorkühl- und/oder Kühlstufe stammenden Fluids durch selektives Umleiten eines aus der Vorkühl- und/oder Kühlstufe stammenden Fluidteils erhalten wird, dazu bestimmt, um selektiv die Schnittstelle und/oder den Akkumulator zu versorgen, das heißt, dass der zweite Fluidteil aus dem gesamten aus der Verdichtungsstufe stammenden Fluid entfernt wird, wobei der dritte Teil des aus der Vorkühl- und/oder Kühlstufe stammenden Fluids durch selektives Umleiten eines Teils des aus der Vorkühl- und/oder Kühlstufe stammenden Fluids erhalten wird, dazu bestimmt, um die Schnittstelle (1) selektiv direkt zu versorgen, das heißt, dass der dritte Teil des Fluids aus dem ersten Fluidteil entfernt wird.

2. Verfahren nach Anspruch 1, **dadurch gekennzeichnet, dass** die zur Vorkühl- und/oder Kühlstufe (5, 6) zurückgeschickte Fluidmenge durch mindestens ein gesteuertes Bypassventil (22), zum Beispiel mittels eines Drucksensors (23), eingestellt wird.

3. Verfahren nach einem der Ansprüche 1 oder 2, **dadurch gekennzeichnet, dass** das aus der Vorkühl- und/oder Kühlstufe (5, 6) stammende Fluid durch eine Expansionsturbine (15) zirkuliert.

4. Verfahren nach einem der Ansprüche 1 bis 3, **dadurch gekennzeichnet, dass** der erste Teil des aus der Vorkühl- und/oder Kühlstufe (5, 6) stammenden Fluids die Wärmeenergie mit dem vom Akkumulator (26) gelieferten Fluid austauscht.

5. Verfahren nach einem der Ansprüche 1 bis 4, **dadurch gekennzeichnet, dass** der zweite und/oder dritte Teil des aus der Vorkühl- und/oder Kühlstufe (5, 6) stammenden Fluids die Wärmeenergie mit dem aus der Schnittstelle (1) stammenden Fluid austauscht.

6. Verfahren nach einem der Ansprüche 4 oder 5, **dadurch gekennzeichnet, dass** der Akkumulator (26) selektiv mit durch ein Expansionsventil (25) expandiertem Fluid versorgt wird, das einen Anteil des ersten Fluidteils entnimmt, wobei sich das Ventil (25) stromabwärts von der Leitung der selektiven Zurückschickung des zweiten Fluidteils befindet.

7. Verfahren nach Anspruch 1 bis 6, **dadurch gekennzeichnet, dass** das vom Akkumulator (26) gelieferte Fluid selektiv in die Vorkühl- und/oder Kühlstufe (5, 6) zurückgeschickt werden kann.

8. Verfahren nach einem der Ansprüche 1 bis 7, **dadurch gekennzeichnet, dass** die vom Verbraucher geforderte Wärmebelastung abnimmt oder relativ gering ist, der erste Teil des zur Schnittstelle geleiteten Fluids zugunsten einerseits des zweiten Teils des zur Vorkühl- und/oder Kühlstufe zurückgeschickten Fluids und andererseits des dritten Teils des zum Akkumulator geleiteten Fluids verringert wird, wenn die vom Verbraucher geforderte Wärmebelastung zunimmt oder relativ hoch ist, der zweite und dritte Teil des zur Vorkühl- und/oder Kühlstufe und zum Akkumulator zurückgeschickten Fluids zugunsten des ersten Teils des zur Schnittstelle geleiteten Fluids verringert werden, und dadurch, dass der erste Teil des Fluids selektiv durch das über den Akkumulator (26) gelieferte Fluid erhöht wird.

9. Verfahren nach einem der Ansprüche 1 bis 8, **dadurch gekennzeichnet, dass** der Durchsatz des zyklisch zirkulierenden Fluids im Kreislauf und insbesondere in der Verdichtungsstufe im Wesentlichen konstant gehalten wird.

10. Vorrichtung zur kryogenen Kühlung eines Fluids, zum Beispiel von Helium, zur Durchführung des Verfahrens nach einem der Ansprüche 1 bis 9, beinhaltend eine Schnittstelle (1), die mit Fluid-Einlass- und -Ausgangsorganen (2, 3) ausgestattet ist, die jeweils dazu bestimmt sind, einen Verbraucher mit Fluid zu versorgen und von dem Verbraucher stammendes Fluid zu sammeln, eine Verdichtungsstufe (4) des aus der Schnittstelle (1) stammenden Fluids, mindestens eine Vorkühl- und/oder Kühlstufe (5, 6) des aus der Schnittstelle (1) stammenden Fluids und/oder des aus der Verdichtungsstufe (4) stammenden Fluids, wobei die Vorrichtung eine Dämpfungsstufe (10) beinhaltet, die eine Versorgungsleitung (11) beinhaltet, welche die Vorkühl- und/oder Kühlstufe (5, 6) mit den Fluid-Einlassorganen (2) der Schnittstelle (1) verbindet, eine Auslassleitung (12), welche die Fluid-Ausgangsorgane (3) der Schnittstelle (1) mit der Vorkühl- und/oder Kühlstufe (5, 6) verbindet, und eine erste Bypassleitung (21), welche die Versorgungsleitung (11) mittels mindestens eines Bypassventils (22) mit der Auslassleitung (12) verbindet, wobei die Dämpfungsstufe (10) eine Versorgungsleitung (11) beinhaltet, welche die Vorkühl- und/oder Kühlstufe (5, 6) mit den Fluid-Einlassorganen (2) der Schnittstelle (1) verbindet, eine Auslassleitung (12), welche die Fluid-Auslassorgane (3) der Schnittstelle (1) mit der Vorkühl- und/oder Kühlstufe (5,6) verbindet, und eine erste Bypassleitung (21), welche die Versorgungsleitung (11) stromaufwärts der Schnittstelle (1) mittels mindestens eines Bypassventils (22) mit der Auslassleitung (12) verbindet, wobei die Dämpfungsstufe (10) weiter eine zweite Bypassleitung (24) beinhaltet, welche die Versorgungsleitung (11) stromaufwärts der Schnittstelle (1) mit der Auslassleitung (12) verbindet, und mit einem Akkumulator (26) ausgestattet ist, wobei ein erster Wärmeaustauscher (17) derart angeordnet ist, dass er Wärmeenergie zwischen dem aus dem Akkumulator (26) stammenden Fluid und dem in der Versorgungsleitung (11) zirkulierenden Fluid austauscht.

11. Vorrichtung nach Anspruch 10, **dadurch gekennzeichnet, dass** die erste Bypassleitung (21) die Versorgungsleitung (11) an einer Stelle, die sich zwischen einer Expansionsturbine (15) und einem dritten Wärmeaustauscher (16) befindet, mit der Auslassleitung (12) verbindet, an einer Stelle, die sich zwischen einem zweiten Wärmeaustauscher (13) und der Vorkühl- und/oder Kühlstufe (5, 6) befindet, wobei die erste Bypassleitung (21) einen zweiten Wärmeaustauscher (13) durchläuft, wobei ein Bypassventil (22) stromabwärts des zweiten Wärmeaustauschers (13) angeordnet ist.

12. Vorrichtung nach Anspruch 11, **dadurch gekennzeichnet, dass** die zweite Bypassleitung (24) mit einem zwischen dem dritten Wärmeaustauscher (16) und dem Akkumulator (26) angeordneten Expansionsventil (25) ausgestattet ist.

13. Vorrichtung nach Anspruch 12, **dadurch gekennzeichnet, dass** die Dämpfungsstufe (10) eine dritte Bypassleitung beinhaltet, die dazu ausgelegt ist, einen Teil des aus Expansionsventil (25) stammenden Fluids abzulenken, wobei die dritte Leitung den ersten Wärmeaustauscher (17) durchläuft und mit der Auslassleitung (12) verbunden ist.

14. Vorrichtung nach einem der Ansprüche 10 bis 13, **dadurch gekennzeichnet, dass** die Schnittstelle ein Gehäuse (1) beinhaltet, das mit Fluid-Einlass- und -Ausgangsorganen (2, 3) ausgestattet ist, wobei die Versorgungsleitung (11) mit einem stromaufwärts der Fluid-Einlassorgane (2) angeordneten gesteuerten Ventil (18) ausgestattet ist, wobei das Ventil (18) zum Beispiel mittels eines Pegelsensors (19) innerhalb des Gehäuses (1) gesteuert wird.

## Claims

1. Method for the cryogenic cooling of a fluid, for example helium, intended for supplying a fluid consumer, the fluid flowing in a cyclic manner successively through a compression stage (4), a fluid pre-cooling and/or cooling stage (5, 6), and an interface (1) making it possible to supply the fluid to the consumer and collecting the fluid from the consumer, a first portion of the fluid from the pre-cooling and/or cooling stage being directed towards the interface (1), **characterised in that** a second portion of the fluid from the pre-cooling and/or cooling stage is directed selectively to the pre-cooling and/or cooling stage (5, 6) upstream of the interface (1) based on whether the thermal load required by the consumer is low or high, a third portion of the fluid from the pre-cooling and/or cooling stage upstream of the interface (1) being selectively cooled and directed towards an accumulator (26) designed to selectively store this fluid or to deliver, based on whether the thermal load required by the consumer is low or high, a quantity of fluid already stored in order to cool the first portion of fluid directed towards the interface (1), the first portion of the fluid directly supplying the interface without transiting through the accumulator (26), the second portion of the fluid from the pre-cooling and/or cooling stage being obtained via a selective diverting of a portion of the fluid from the pre-cooling and/or cooling stage intended to selectively supply the interface and/or the accumulator, i.e. the second portion of the fluid is separated from all of the fluid from the compression stage, the third portion of the fluid from the pre-cooling and/or cooling stage being obtained by a selective diverting of a portion of the fluid from the pre-cooling and/or cooling stage intended to selectively directly supply the interface (1), i.e. the third portion of the fluid is separated from the first portion of the fluid.

2. Method according to claim 1, **characterised in that** the quantity of fluid directed towards the pre-cooling and/or cooling stage (5, 6) is adjusted by at least one diverter valve (22) controlled, for example by way of a pressure sensor (23).

3. Method according to one of claims 1 or 2, **characterised in that** the fluid from the pre-cooling and/or cooling stage (5, 6) flows through an expansion turbine (15).

4. Method according to one of claims 1 to 3, **characterised in that** the first portion of the fluid from the pre-cooling and/or cooling stage (5, 6) exchanges heat energy with the fluid delivered by the accumulator (26).

5. Method according to one of claims 1 to 4, **characterised in that** the second and/or the third portion of the fluid from the pre-cooling and/or cooling stage (5, 6) exchanges heat energy with the fluid from the interface (1).

6. Method according to one of claims 4 or 5, **characterised in that** the accumulator (26) is selectively supplied with fluid expanded by an expansion valve (25) taking a fraction of the first portion of the fluid, said valve (25) being located downstream of the selective return line of the second portion of the fluid.

7. Method according to claim 1 to 6, **characterised in that** the fluid delivered by the accumulator (26) can be selectively directed to the pre-cooling and/or cooling stage (5, 6).

8. Method according to any one of claims 1 to 7, **characterised in that** the thermal load required by the consumer decreases or is relatively low, the first portion of the fluid directed towards the interface is decreased to the benefit on the one hand of the second portion of the fluid directed towards the pre-cooling and/or cooling stage and, on the other hand, of the third portion of the fluid directed towards the accumulator, when the thermal load required by the consumer increases or is relatively high, the second and third portions of the fluid directed respectively towards the pre-cooling and/or cooling stage and towards the accumulator, are decreased to the benefit of the first portion of the fluid directed towards the interface, and **in that** the first portion of the fluid is selectively increased by fluid delivered via the accumulator (26).

9. Method according to any one of claims 1 to 8, **characterised in that** the flow rate of the fluid flowing in a cyclic manner is maintained substantially constant in the circuit and in particular in the compression stage.

10. Installation for the cryogenic cooling of a fluid, for example helium, for implementing the method according to one of claims 1 to 9, comprising an interface (1) provided with fluid inlet and outlet members (2, 3) intended respectively to supply a consumer with fluid and to collect fluid from the consumer, a compression stage (4) of the fluid from the interface (1), at least one fluid pre-cooling and/or cooling stage (5, 6) from the interface (1) and/or of the fluid from the compression stage (4), the equipment comprising a damping stage (10) comprising a supply line (11) that connects the pre-cooling and/or cooling stage (5, 6) to the fluid inlet members (2) of the interface (1), a discharge line (12) that connects the fluid outlet members (3) of the interface (1) to the pre-cooling and/or cooling stage (5, 6), and a first diverter line (21) that connects the supply line (11) to the discharge line (12) by way of at least one diverter valve (22), the damping stage (10) comprising a supply line (11) that connects the pre-cooling and/or cooling stage (5, 6) to the fluid inlet members (2) of the interface (1), a discharge line (12) that connects the fluid outlet members (3) of the interface (1) to the pre-cooling and/or cooling stage (5, 6), and a first diverter line (21) that connects upstream of the interface (1) the supply line (11) to the discharge line (12) by way of at least one diverter valve (22), the damping stage (10) further comprises a second diverter line (24), that connects upstream of the interface (1) the supply line (11) to the discharge line (12), and provided with an accumulator (26), a first heat exchanger (17) being arranged so as to exchange heat energy between the fluid from the accumulator (26) and the fluid flowing in the supply line (11).

11. Installation according to claim 10, **characterised in that** the first diverter line (21) connects the supply line (11), at a point located between an expansion turbine (15) and a third heat exchanger (16), to the discharge line (12), at a point located between a second heat exchanger (13) and the pre-cooling and/or cooling stage (5, 6), the first diverter line (21) passing through a second heat exchanger (13), a diverter valve (22) being arranged downstream of the second heat exchanger (13).

12. Installation according to claim 11, **characterised in that** the second diverter line (24) is provided with an expansion valve (25) arranged between the third heat exchanger (16) and the accumulator (26).

13. Installation according to claim 12, **characterised in that** the damping stage (10) comprises a third diverter line designed to divert a portion of the fluid from the expansion valve (25), the third line passing through the first heat exchanger (17) and being connected to the discharge line (12).

14. Installation according to one of claims 10 to 13, **characterised in that** the interface comprises a chamber (1) provided with fluid inlet and outlet members (2, 3), the supply line (11) being provided with a controlled valve (18) arranged upstream of the fluid inlet members (2), the valve (18) being controlled, for example by way of a fluid level sensor (19) inside the chamber (1).
